# EUROPÄISCHE PATENTSCHRIFT

(11) **EP 1 384 521 B1**
(45) Veröffentlichungstag und Bekanntmachung des Hinweises auf die Patenterteilung: **03.01.2007**
(21) Anmeldenummer: 03016339.8
(22) Anmeldetag: 18.07.2003
(51) Int. Cl.: B05D 1/02, B05D 7/14, B05B 13/04

(54) **Verfahren zum Beschichten von Werkstücken mit einem Zerstäuber, dem ein Verdünner zugeführt wird**
Process for coating workpieces with an atomizer into which a diluent is introduced
Procédé pour revêtir des pièces avec un pulvérisateur dans lequel un diluant est introduit

(30) Priorität: 25.07.2002 DE 10233914
(43) Veröffentlichungstag der Anmeldung: 28.01.2004
(73) Patentinhaber: Dürr Systems GmbH, 70435 Stuttgart (DE)
(72) Erfinder: Grigoleit, Jan-Peter, 74321 Bietigheim-Bissingen (DE); Henschel, Ralph, Dr., 74391 Erligheim (DE)
(74) Vertreter: Heusler, Wolfgang

(56) Entgegenhaltungen:
- EP-A- 0 829 788
- DE-A- 4 329 897
- DE-A- 10 036 741
- DE-C- 19 632 326
- GB-A- 1 511 915
- US-B1- 6 214 411

## Beschreibung

Die Erfindung betrifft ein Verfahren welches insbesondere für die Reparatur von Lackfehlern bei der Serienlackierung von Werkstücken wie z.B. Fahrzeugkarossen.

Bei der automatischen Beschichtung derartiger Werkstücke wird das Beschichtungsmaterial bekanntlich von Lackierrobotern oder anderen typisch mit elektrostatischen Rotationszerstäubern oder Luftzerstäubern bestückten programmgesteuerten Maschinen als einander überlappende Bahnen aufgetragen (EP 0 829 788). Die dafür erforderlichen Programme können "manuell" beispielsweise nach dem Teachin-Verfahren oder auch vollautomatisch unter Verwendung von den einzelnen Teilflächen des Werkstücks zugeordneten Datensätzen erzeugt werden (DE 101 50 826). Zur Lackierung von Fahrzeugkarossen wird üblicherweise zunächst eine aus Farblack bestehende Basisschicht und anschließend eine Deckschicht aus Klarlack aufgesprüht (DE 196 32 326). Bei der Lackierung auftretende Fehler können durch Sichtkontrolle und objektiv mit manuell oder automatisch über die beschichtete Fläche bewegten Messgeräten festgestellt werden (DE 197 17 593 und DE 100 36 741).

Bei der Feststellung von Lackfehlern einer beschichteten Karosse kann wenigstens teilweise automatisch das Programm für die Beschichtung nachfolgender Karossen korrigiert werden. Die Reparatur der fehlerhaft beschichteten Karosse selbst wird dagegen bisher ganz oder teilweise manuell von hierfür ausgebildetem Personal in Handarbeitsplätzen in der Sprühkabine durchgeführt. Je nach Art und Ort der Fehler sind hierfür unterschiedliche Methoden üblich. Vor allem zur Korrektur von Fehlern an auffälligen Stellen wird die betreffende Teilfläche wie z.B. eine Tür vollständig von dem Lackierroboter unter Wiederholung der vorhergehenden Beschichtung mit genau demselben Farblack und mit Klarlack neu lackiert. Hierfür müssen zunächst alle benachbarten Flächen, die nicht erneut lackiert werden sollen, manuell abgeklebt werden, weil dort durch unvermeidbaren Overspray vor allem des Klarlacks sichtbar rauh und ungleichmäßig beschichtete Bereiche entstehen würden. Das Abkleben und das nach der Reparatur notwendige Reinigen der abgeklebten Flächen mit Lösemittel sind sehr aufwändige und zudem zeitraubende Arbeitsvorgänge. Eine andere übliche Methode zur Beseitigung von Fehlern vor allem an weniger auffälligen Stellen besteht darin, statt der Neulackierung ganzer Teilflächen nur die schadhafte Stelle selbst zu reparieren, wobei die betreffende Stelle z.B. abgeschliffen und manuell neu lackiert wird. Diese Methode lässt sich zwar ohne erneutes Durchfahren der automatischen Lackierlinie durchführen, ist aber ebenfalls sehr arbeitsaufwändig und hat überdies den wesentlichen Nachteil, dass es schwierig ist, bei der Nachlackierung genau den Farbton der vorherigen automatischen Lackierung zu treffen. Außerdem muss nach dem Lackieren der Overspray von den benachbarten Flächenbereichen wegpoliert werden, wenn sie nicht abgeklebt worden sind.

Es ist an sich schon bekannt, bei der Reparatur von Lackfehlern u.a. auch an Fahrzeugkarossen auf der Schadstelle und auch auf den angrenzenden Flächenbereichen mehr oder weniger stark verdünnten Klarlack zu applizieren (DE 43 29 897, GB 1 511 915 und US 6 214 411).

Der Erfindung liegt die Aufgabe zugrunde, ein Verfahren anzugeben, die sichtbare Übergänge an der Grenze zwischen benachbarten, nicht in einem Arbeitsgang beschichteten Flächen ohne die oben beschriebenen manuellen Arbeitsgänge vermeiden und insbesondere eine Automatisierung der Reparatur von Beschichtungsfehlern ermöglichen.

Diese Aufgabe wird durch die Merkmale des Patentanspruchs 1 gelöst.

Erfindungsgemäß wird also auf der Werkstückfläche automatisch unter Steuerung durch das Programm der Beschichtungsanlage mindestens eine Verdünnerbahn aufgetragen, die eine Mischung aus Verdünner und Beschichtungsmaterial mit vorzugsweise gesteuertem Mischungsverhältnis oder auch reinen Verdünner enthalten kann. Bei der Fehlerreparatur kann die Verdünnerbahn von demselben Zerstäuber und mit derselben Beschichtungsmaschine wie z.B. einem Lackierroboter aufgetragen werden, die bei der vorhergehenden fehlerhaften Beschichtung der betreffenden Fläche verwendet wurden, oder auch ein anderer Zerstäuber und/oder eine andere Maschine. Durch den Verdünner wird auf einfache Weise ein optimaler Verlauf des Beschichtungsmaterials, d.h. in der Regel des Klarlacks, und des Oversprays an der Überlappungsstelle zwischen benachbarten, separat beschichteten Flächenbereichen ermöglicht. Der Verdünner erhöht aufgrund der geringeren Viskosität die Fließfähigkeit des Beschichtungsmaterials, ohne die Schichtdicke zu ändern, da er beim Trocknen der Schicht verschwindet. Die Reparatur von Lackfehlern kann infolge dessen vollständig automatisiert und in den normalen Serienablauf der Werkstückbeschichtung integriert werden, da auf alle zum Vermeiden sichtbarer und deshalb störender Übergänge bisher notwendigen manuellen Arbeitsvorgänge verzichtet werden kann. Bei der Teilflächenreparatur entfallen das Abkleben und anschließende Reinigen benachbarter Flächenbereiche sowie die Kapazitätseinbußen der Beschichtungsanlage aufgrund der die normalen Taktzeiten überschreitenden Verzögerungen, die durch diese Arbeitsvorgänge verursacht werden. Ebenso kann die.zusätzlich mögliche Spot-Reparatur einzelner Fehlerstellen vollständig automatisiert werden, z.B. mit Robotern, wobei das Beschichtungsmaterial der Serienbeschichtung verwendet werden kann mit dem Vorteil absoluter Farbtongleichheit. Nur für diese optionale Spot-Reparatur werden zusätzliche Bewegungsbahnen der Beschichtungsmaschine erforderlich.

Abgesehen von Modifizierungen des Steuerprogramms der Beschichtungsanlage lassen sich diese Vorteile ohne Änderungen oder Ergänzungen der Beschichtungsanlage erreichen.

An dem in der Zeichnung dargestellten Ausführungsbeispiel wird die Erfindung näher erläutert. Es zeigen
- Fig. 1: eine schematische Darstellung einer Fahrzeugkarosse, deren Tür eine zu beschichtende Teilfläche bildet;
- Fig. 2: die schematische Darstellung einer Motorhaube, deren Lackierung einen Fehler enthält, und
- Fig. 3: das vereinfachte Schema der Versorgung eines Zerstäubers mit Beschichtungsmaterial und Verdünner.

Bei der normalen Serienbeschichtung von Werkstücken wie der in Fig. 1 dargestellten Karosse mit Farblack und anschließend mit Klarlack können nach Auftragen des Klarlacks sichtbare Beschichtungsfehler wie z.B. "Läufer", Staubeinschlüsse, "Pinholes" usw. auftreten. Manche Fehler können mit einem manuell oder ggf. automatisch von einem Roboter oder einer sonstigen programmgesteuerten Maschine über die beschichtete Fläche bewegten Messgerät festgestellt werden. Es ist zweckmäßig, die daraufhin durchzug führende Fehlerreparatur automatisch aufgrund des Messergebnisses zu steuern.

Bei dem betrachteten Beispiel sei angenommen, dass die durch eine Fahrzeugtür gebildete Teilfläche 1 einen nach der Klarlackbeschichtung festgestellten Fehler enthielt und daraufhin unter Steuerung durch das auch bei der vorhergehenden Serienlackierung verwendete Steuerprogramm erneut mit den üblichen Bahnen aus dem farbgebenden Basislack beschichtet wird. Die Bewegungsbahn des hierbei z.B. von einem Roboter bewegten Zerstäubers ist mit 2 bezeichnet. Die Basislackbeschichtung beginnt und endet an den durch Ein- und Ausschalten des Hauptnadelventils des Zerstäubers definierten Bahnpunkten HN-BC.

Da die an die Teilfläche 1 angrenzenden Karossenbereiche bei der zur Fehlerreparatur durchgeführten Neubeschichtung nicht abgedeckt werden, könnten sie vor allem bei der anschließenden, ebenfalls programmgesteuerten Klarlackbeschichtung durch Overspray, d.h. durch die außerhalb der definierten Teilfläche 1 auftreffenden und nicht gleichmäßig verlaufenden Läckpartikel beeinträchtigt werden, was bei dem hier beschriebenen Verfahren vermieden werden soll.

Zur Reparatur eines Fehlers wird also die bereits vollständig beschichtete Karosse erneut durch die Lackierlinie gefahren, wobei aber nur die betreffende Teilfläche 1 nach der auch bei der Serienbeschichtung angewendeten Methode zwischen den Bahnpunkten HN-BC mit Basislack beschichtet wird. Für die anschließende Klarlackbeschichtung wird durch Verschiebung der Schaltzeitpunkte der Hauptnadel des Zerstäubers oder durch entsprechende Wegprogrammierung des Roboters sichergestellt, dass die durch die Bahnpunkte HN-CC der Roboterbewegung begrenzten Klarlackbahnen die mit Basislack beschichtete Fläche überdecken und darstellungsgemäß an den Stellen 2' über deren Grenze hinausreichen.

Die programmgesteuerte Applikation der Klarlackbahnen erfolgt nun gemäß der Erfindung zumindest an den Anfangs- und Endbereichen der Bahn 2, also an den Stellen 2' nicht mit reinem Klarlack, sondern zur Herabsetzung der Viskosität mit einer Mischung aus Klarlack und Verdünner. Das Mischungsverhältnis wird entsprechend dem jeweiligen Anwendungsfall für optimale Ergebnisse eingestellt. Wegen der geringeren Viskosität kann der Klarlack auch auf den an die Teilfläche 1 angrenzenden Überlappungs- und Overspraybereichen ohne Bildung ungleichmäßiger oder rauher Stellen oder in sonstiger Weise störend sichtbarer Übergänge verlaufen. Soweit sie bisher beschrieben wurde, kann die Teilflächenreparatur vollautomatisch durchgeführt werden.

Sollte auch nach der beschriebenen Teilflächenreparatur noch eine fehlerhafte Stelle festgestellt werden, oder wenn an den Rändern noch nicht überall ein vollkommen perfekter Klarlackverlauf erreicht wurde, besteht in Weiterbildung der Erfindung die Möglichkeit einer ebenfalls weitgehend automatisierten Spot-Reparatur ohne die dafür bisher erforderlichen manuellen Arbeiten. Zur Erläuterung dieser Möglichkeit ist in Fig. 2 innerhalb der hier als Motorhaube dargestellten Teilfläche 4 ein begrenzter Flächenteil 5 angedeutet, der zur Reparatur erneut beispielsweise mit Klarlack beschichtet werden soll.

Zur Spot-Reparatur wird zunächst der betreffende Flächenteil 5 durch Eingabe seiner Koordinatendaten in die Programmsteuerung der Beschichtungsmaschine definiert, zweckmäßig in einer dreidimensionalen Darstellung per Maus am Steuerrechner

Aufgrund der eingegebenen Daten wird automatisch die Roboterbahn generiert.

Als erste Bahn trägt der Roboter um den Flächenteil 5 herum mindestens eine den dargestellten Rahmen 6 bildende Bahn auf, die gemäß dem Grundgedanken der hier beschriebenen Erfindung den aus einer von der Klarlackversorgung getrennten Quelle stammenden Verdünner enthält und vorzugsweise aus reinem Lösemittel besteht. Das Auftragen dieses Rahmens 6 erfolgt zweckmäßig mit hoher Drehzahl der Zerstäuberglocke, so dass sich kleine Tropfen ergeben.

Anschließend beschichtet der Roboter innerhalb des noch nassen Rahmens 6 den Flächenteil 5 mit Klarlack, dessen Overspray hierbei durch die Verdünnerbahn des Rahmens 6 zu optimalem Verlauf bewegt wird.

Zur Durchführung des beschriebenen Verfahrens sind keine Änderungen oder Ergänzungen der für die Serienbeschichtung vorgesehenen Beschichtungsanlage notwendig, insbesondere kann der Verdünner dem Zerstäuber auf schon bisher vorhandenen Wegen zugeführt werden. Wie schematisch in Fig. 3 dargestellt ist, enthält der in Beschichtungsanlagen der betrachteten Art an sich übliche Zerstäuber 10 (DE 42 05 904 A1, DE 93 21 294 U1) neben einem Eingang F für das von dem Glockenteller 11 abzusprühende Lackmaterial einen separaten Eingang KS für Verdünner (Lösemittel) für das Lackmaterial, der in Beschichtungspausen zum Kurzspülen des Glockentellers ebenfalls von dem Glockenteller abgesprüht wird. Dem Eingang F wird das Beschichtungsmaterial von einer Lackquelle wie z.B. dem üblichen Farbwechsler FW über eine Dosierpumpe DP zugeführt, während der Eingang KS von einer eigenen Verdünnerquelle V über einen von einem Drucksignal P gesteuerten Druckregler DR gespeist wird. Auch dieser Verdünneranschluss ist bei bekannten Zerstäubern an sich schon vorhanden.

Die Kurzspülfunktion ist bei normaler, Beschichtung durch Schließen eines entsprechenden Ventils verriegelt. Zum Auftragen einer Verdünnerbahn gemäß dem hier beschriebenen Verfahren wird die Leitung des Verdünners zum Glockenteller 11 geöffnet und der Verdünner unter Steuerung durch einen dafür ausgewählten, im Programmsteuersystem der Beschichtungsanlage gespeicherten Datensatz ("Brush") auf der vorgesehenen Bewegungsbahn des Roboters abgesprüht, wobei die Endpunkte der Verdünnerbahn durch die Öffnungs- und Schließzeitpunkte des Verdünnerventils definiert werden können. Zur Mischung des Verdünners mit dem Beschichtungsmaterial wird dem Glockenteller 11 gleichzeitig in der üblichen Weise das Beschichtungsmaterial vom Eingang F zugeführt, so dass der Glockenteller die Mischung absprüht. Durch Einstellung der Lackmenge über die Drehzahl der Dosierpumpe DP und Ansteuerung des Druckreglers DR der Verdünnerflüssigkeit kann ein beliebiges jeweils gewünschtes Mischungsverhältnis eingestellt werden.

Statt innerhalb des Zerstäubers an oder vor dem Glockenteller kann die Mischung des Verdünners mit dem Beschichtungsmaterial auch vor Eintritt in den Zerstäuber erfolgen. Es ist auch möglich, den Verdünner durch eine eigene Dosierpumpe zuzuführen.

Die Erfindung ist nicht auf das beschriebene Verfahren zur Reparatur von Lackfehlern beschränkt. Allgemeiner kann das Auftragen von Bahnen aus dem Verdünner oder einer Mischung aus Verdünner und Beschichtungsmaterial immer dann vorteilhaft sein, wenn im überlappungsbereich zwischen zwei getrennt beschichteten Teilflächen z.B. ein aufgesprühter Lacknebel gut verlaufen und z.B. nicht als Overspray sichtbar sein soll, wobei es sich nicht nur um Klarlack, sondern auch um Farblack handeln kann.

## Patentansprüche

1. Verfahren zum Beschichten von Werkstücken mit mindestens einem von einer programmgesteuerten Maschine der Beschichtunganlage über die zu beschichtende Fläche (1, 4) bewegten Zerstäuber (10), der an eine Beschichtungsmaterialquelle (FW) und an eine von dieser Quelle (FW) getrennte Quelle (V) für einen Verdünner für das Beschichtungsmaterial angeschlossen ist, mit dem zumindest ein Teil (11) des Zerstäubers (10) in ßeschichtungspausen gespült wird
wobei
das von der Beschichtungsmaterialquelle (FW) kommende Beschichtungsmaterial in Form von vorbestimmten Bahnen (2, 21) auf die Fläche aufgetragen wird
und auf der beschichteten oder zu beschichtenden Fläche (1, 4) automatisch unter Steuerung durch das Programm der Beschichtungsanlage mindestens eine Bahn (2, 2', 6) aus einem Verdünnermaterial aufgetragen wird, das den aus der getrennten Quelle (V) stammenden Verdünner enthält oder aus ihm besteht,
wobei auf der Fläche (1, 4) eine Mischung aus dem Beschichtungsmaterial und dem Verdünnermaterial entsteht.

2. Verfahren nach Anspruch 1, **dadurch gekennzeichnet, dass** der aus der getrennten Quelle (V) stammende Verdünner mit gesteuertem Mischungsverhältnis mit dem Beschichtungsmaterial gemischt und die Mischung von dem Zerstäuber (10) abgesprüht wird.

3. Verfahren nach Anspruch 1 oder 2, **dadurch gekennzeichnet, dass** die Fläche (1, 4) zunächst mit Farblack und anschließend mit Klarlack, dessen Viskosität durch Mischung mit dem aus der getrennten Quelle (V) stammenden Verdünner herabgesetzt worden ist, beschichtet wird.

4. Verfahren nach Anspruch 3, **dadurch gekennzeichnet, dass** der Klarlack die zuvor mit Farblack beschichtete Fläche (1, 4) überdeckend und über deren Grenze hinausreichend aufgetragen wird.

5. Verfahren nach einem der vorangehenden Ansprüche, **dadurch gekennzeichnet, dass** die Fläche mit Farblack beschichtet wird, dessen Viskosität durch Mischung mit dem aus der getrennten Quelle stammenden Verdünner herabgesetzt worden ist.

6. Verfahren nach einem der Ansprüche 3 bis 5, **dadurch gekennzeichnet, dass** der Zerstäuber (10) vor oder nach dem Auftragen des Klarlacks auf der Fläche (4) mindestens eine Bahn (6) aufträgt, die nur aus dem Verdünner besteht.

7. Verfahren nach einem der vorangehenden Ansprüche, **dadurch gekennzeichnet,**
**dass** innerhalb einer bereits beschichteten Fläche (4) des Werkstücks ein begrenzter Flächenteil (5) durch Eingabe von Koordinatendaten des Flächenteils in die Programmsteuerung der Beschichtungsmaschine definiert wird,
und **dass** unter Verwendung des Verdünners ein Rahmen (6) um den begrenzten Flächenteil (5) aufgetragen wird.

8. Verfahren nach Anspruch 7, **dadurch gekennzeichnet, dass** nach dem Auftragen des Rahmens (6) die von ihm umgebene Innenfläche (5) mit Beschichtungsmaterial beschichtet wird.

9. Verfahren nach einem der vorangehenden Ansprüche, **dadurch gekennzeichnet, dass** die den Verdünner enthaltende oder aus ihm bestehende Bahn auf eine fehlerhaft beschichtete Fläche (1, 4) aufgetragen wird, die zur Reparatur des Fehlers erneut beschichtet worden ist oder wird.

10. Verfahren nach einem vorangehenden Ansprüche, **dadurch gekennzeichnet, dass** mit dem aus der getrennten Quelle (V) stammenden Verdünner die Viskosität des auf eine Farblackschicht aufgetragenen Klarlacks herabgesetzt wird.

11. Verfahren nach Anspruch 9, **dadurch gekennzeichnet, dass** der Fehler mit einem über die Fläche (1) bewegten Messgerät festgestellt und die Reparatur automatisch aufgrund des Messergebnisses gesteuert wird.

12. Verfahren nach Anspruch 11, **dadurch gekennzeichnet, dass** die Messung zur Fehlerfeststellung automatisch mit einem Mess-, gerät erfolgt, das von einer programmgesteuerten Maschine über die beschichtete Fläche (1) bewegt wird.

## Claims

1. A process to coat work pieces, with at least one atomiser (10) that is moved over the surface (1, 4) to be coated by a program-controlled machine of a coating unit, where the atomiser is connected to a coating-material source (FW) and to a source (V), separate from the source (FW), for a thinner for the coating material, with which at least a part (11) of the atomiser (10) is rinsed during pauses in the coating, where the coating material coming from the coating material source (FW) is applied in the form of predetermined paths (2, 21) to the surface, and at least one path (2, 2', 6) of a thinner material is applied onto the coated surface or surface to be coated (1, 4) automatically, under control of the program of the coating unit, where the thinner material contains or consists of thinner originating from the separate source (V), which results in a mixture on the surface (1, 4) of the coating material and the thinner material.

2. A process according to claim 1, **characterised in that** the thinner originating from the separate source (V) is mixed in a controlled mixture ratio with the coating material, and the mixture is sprayed by the atomiser (10).

3. A process according to claim 1 or 2, **characterised in that** the surface (1, 4) is initially coated with coloured paint and subsequently with a transparent coat, whose viscosity is reduced by mixing with the thinner originating from the separate source (V).

4. A process according to claim 3, **characterised in that** the transparent coat is applied covering the coloured paint coated surface (1, 4) and extending over its boundaries.

5. A process according to one of the preceding claims, **characterised in that** the surface is coated with the coloured paint, whose viscosity is reduced by mixing with the thinner originating from the separate source (V).

6. A process according to on the claims 3 to 5, **characterised in that** the atomiser (10) applies at least one path (6), which consists only of thinner, before or after the application of the transparent coat to the surface (4).

7. A process according to one of the preceding claims, **characterised in that** within an already coated surface (4) of the work piece, a bounded surfaced area (5) is defined by inputting the coordinate data of the surface area into the program control of the coating machine, that a boundary (6) is applied around the bounded surface area (5), using the thinner.

8. A process according to claim 7, **characterised in that** after the application of the boundary (6), the interior surface (5), surrounded by the boundary, is coated with coating material.

9. A process according to one of the preceding claims, **characterised in that** the path containing or consisting of thinner is applied onto a defective coated surface (1, 4) that has been re-coated or will be re-coated to repair the defect.

10. A process according to one of the preceding claims, **characterised in that** the viscosity of the clear coat applied onto a coloured paint coat, is reduced by the thinner originating from the separate source (V).

11. A process according to claim 9, **characterised in that** the defect is detected with a measurement device that is movable over the surface (1), and the repair is automatically controlled on the basis of the measurement results.

12. A process according to claim 11, **characterised in that** measurement to detect defects occurs automatically with a measurement device that is moved over the coated surface (1) by a program-controlled machine.

## Revendications

1. Procédé de revêtement de pièces, comportant au moins un pulvérisateur (10), qui est déplacé sur la surface (1, 4) à revêtir, par une machine à commande programmée de l'installation de revêtement, et qui est raccordé à une source de matériau de revêtement (FW) et à une source (V), séparée de celle-ci, pour un diluant du matériau de revêtement, avec lequel au moins une partie (11) du pulvérisateur (10) est nettoyée pendant les pauses du processus de revêtement,
dans lequel procédé
le matériau de revêtement venant de la source de matériau de revêtement (FW) est appliqué sur la surface en forme de bandes (2, 21) prédéfinies,
et au moins une bande (2, 2', 6) formée par un matériau diluant, qui contient le diluant sortant de la source (V) séparée ou est formé par celui-ci, est appliquée automatiquement sur la surface (1, 4) revêtue ou à revêtir, moyennant une commande par le programme de l'installation de revêtement, un mélange de matériau de revêtement et de matériau diluant se formant sur la surface (1, 4).

2. Procédé selon la revendication 1, **caractérisé en ce que** le diluant sortant de la source (V) séparée est mélangé au matériau de revêtement selon un rapport de mélange commandé et le mélange est pulvérisé par le pulvérisateur (10).

3. Procédé selon la revendication 1 ou 2, **caractérisé en ce que** la surface (1,4) est d'abord revêtue d'une peinture colorée et ensuite d'une peinture incolore, dont la viscosité a été diminuée par le mélange avec le diluant sortant de la source (V) séparée.

4. Procédé selon la revendication 3, **caractérisé en ce que** la peinture incolore est appliquée en couvrant la surface (1, 4) revêtue au préalable par la peinture colorée et au-delà des limites de celle-ci.

5. Procédé selon l'une quelconque des revendications précédentes, **caractérisé en ce que** la surface est revêtue d'une peinture colorée dont la viscosité a été diminuée par le mélange avec le diluant sortant de la source séparée.

6. Procédé selon l'une quelconque des revendications 3 à 5, **caractérisé en ce que** le pulvérisateur (10), avant ou après l'application de la peinture incolore sur la surface (4), applique au moins une bande (6) qui est uniquement constituée du diluant.

7. Procédé selon l'une quelconque des revendications précédentes, **caractérisé en ce que**, à l'intérieur d'une surface (4) déjà revêtue de la pièce, une partie de surface (5) limitée est définie par l'entrée des coordonnées de ladite partie de surface dans la commande programmée de la machine de revêtement, et **en ce que**, moyennant l'utilisation du diluant, un cadre (6) est appliqué autour de la partie de surface (5) limitée.

8. Procédé selon la revendication 7, **caractérisé en ce que**, après l'application du cadre (6), la surface intérieure (5) entourée par celui-ci est revêtue avec le matériau de revêtement.

9. Procédé selon l'une quelconque des revendications précédentes, **caractérisé en ce que** la bande contenant le diluant ou formée par celui-ci est appliquée sur une surface (1, 4) revêtue contenant un défaut, laquelle a été ou est à nouveau revêtue en vue de réparer le défaut.

10. Procédé selon l'une quelconque des revendications précédentes, **caractérisé en ce que** le diluant sortant de la source (V) séparée est utilisé pour diminuer la viscosité de la peinture incolore appliquée sur une couche de peinture colorée.

11. Procédé selon la revendication 9, **caractérisé en ce que** le défaut est détecté au moyen d'un appareil de mesure déplacé sur la surface (1) et la réparation est commandée automatiquement sur la base du résultat de mesure.

12. Procédé selon la revendication 11, **caractérisé en ce que** la mesure de détection d'un défaut est effectuée automatiquement au moyen d'un appareil de mesure, qui est déplacé par une machine à commande programmée sur la surface (1) revêtue.
